# EUROPÄISCHE PATENTSCHRIFT

(11) **EP 1 935 392 B1**
(45) Veröffentlichungstag und Bekanntmachung des Hinweises auf die Patenterteilung: **12.08.2009**
(21) Anmeldenummer: 06126404.0
(22) Anmeldetag: 18.12.2006
(51) Int. Cl.: A61J 1/00, B01F 11/00

(54) **Spritzenadapter für eine sichere Verbindung von Spritzen ungleicher Bauart**
Syringe coupling device for a safe coupling of syringes of different type
Raccord pour coupler avec sûreté des seringues de différent types

(43) Veröffentlichungstag der Anmeldung: 25.06.2008
(73) Patentinhaber: Meckel-Spenglersan Gmbh, 14163 Berlin (DE)
(72) Erfinder: BELLER, Klaus-Dieter, D-79341, Kenzingen (DE)
(74) Vertreter: Wehlan, Helmut

(56) Entgegenhaltungen:
- DE-U1- 9 214 935
- GB-A- 1 416 305
- US-A- 4 046 145
- US-A- 5 002 538
- US-A1- 2002 072 703
- US-A1- 2002 095 121

## Beschreibung

Die Erfindung betrifft einen Adapter für die sichere und stabile Verbindung zweier Spritzen ungleicher Bauart für die Zubereitung von mittels einer Spritze zu verabreichenden Mitteln, wie Diagnostika, Therapeutika und modifiziertes Eigenblut.

Zwei Spritzen können so miteinander verbunden werden, so dass das Innere der ersten und zweiten Spritze über den Adapter miteinander kommunizieren.

Im medizinischen Bereich ist es vielfach erforderlich, bei der Verabreichung von Diagnostika, wie z.B. Echokontrastmittel und Therapeutika, wie z.B. Lyophilisate und bei der Eigenblut-Behandlung eine Homogenisierung der Mittel zu erreichen, homogene Suspensionen oder Emulsionen herzustellen oder bei Mitteln, wie Echokontrastmitteln, die oberflächenaktive Stoffe enthalten, die Bildung von Mikrobläschen zu fördern.

Aus der Patentschrift DE 44 32 993 C1 ist eine Mischeinrichtung für Spritzen bekannt, bei der ein Adapter zum Verbinden der beiden Spritzen eingesetzt wird, wobei der durchgehende Fließkanal des Adapters eine zentrale Mischkammer aufweist.

Auch die Druckschrift EP 0 266 058 A2 zeigt eine Mischeinrichtung mit zwei Spritzen und einem die beiden Spritzen miteinander verbindenden Adapter, wobei der Fließkanal des Adapters einen konstanten Querschnitt aufweist. Diese Anordnung dient zum gleichmäßigen Vermischen eines pulvrigen Materials mit einem flüssigen Material zum Herstellen einer Kollagen-Mineral-Knochenreparatur.

Aus der US 2002/0072703 ist ein Spritzenadopter für eine Verbindung von Spritzen ungleichen Bauart bekannt.

Am Markt befindet sich ein einfacher hülsenförmiger Adapter, der in seiner Grundbestimmung darauf ausgelegt ist, medizinische Schläuche zu verbinden (Combidyn Adapter der Firma B.Braun Melsungen).

Aus der Schrift WO 92/11928 A1 ist eine Mischvorrichtung für Mikrobläschen-Echokontrastmittel bekannt, bei der eine Spritze mit einer Mischkammer unlösbar verbunden ist, die an ihren Innenwänden ebenfalls Mischelemente zur Umlenkung des durchströmenden Mediums aufweist und die mit einer Spritze, enthaltend das Medium, in dem die Mikrobläschen erzeugt werden sollen, verbunden wird, um durch Hin- und Herpumpen des Mediums durch die Mischkammer hindurch, die Mikrobläschen zu erzeugen. Das definierte Volumen der Mischkammer ermöglicht hierbei eine definierte Anzahl von Mikrobläschen zu erzeugen, wenn eine gleiche Agitationsleistung, d. h. hin- und herpumpen, vorliegt.

Die bekannten Mischeinrichtungen gemäß DE 44 32 993 C1 ,EP 0 266 058 A2 und Combidyn Adapter erfüllen ihre Funktion dann sicher und zuverlässig, wenn gleichartige Spritzen verwendet werden und die Bewegung beim vielfachem Hin- und Herpumpen streng axial verläuft. Die Verwendung gleichartiger Spritzen wird explizit empfohlen (DE 44 32 993 C1). Werden beim Hin- und Herpumpen und bei großen Pumpdrücken die Spritzen nur leicht verkantet d.h. die Pumpbewegung wird nicht streng axial ausgeführt werden die Adapter undicht bzw. brechen. Es kann auch zum Bruch der Spritzen am Konus kommen. Die Combidyn Adapter sind für diese Belastung per se nicht ausgelegt, da sie nur zur statischen Verbindung von Schläuchen vorgesehen sind. In der Medizin kommen Spritzen mit zentriertem Konus und Spritzen mit seitlich versetztem Konus zum Einsatz. Werden Spritzen unterschiedlicher Bauart mit dem Adapter verbunden, liegen die Kolbenachsen der zwei Spritzen zwangläufig nicht mehr in einer Achse und das Hin- und Herpumpen wird erschwert und die Zerstörung des Adapters ist vorprogrammiert, da das System in einer Verbiegung ausweicht.

Davon ausgehend liegt der Erfindung die Aufgabe zugrunde, ein Adapter der eingangs angegebenen Art mit einer verbesserten Eigenschaften zu schaffen und damit die oben beschriebenen Nachteile zu eliminieren.

Die Aufgabe wurde gemäß den Merkmalen der Patentansprüche gelöst.

Erfindungsgemäß wurde ein Adapter bereitgestellt, der beim Einsatz von zwei Spritzen gleicher oder unterschiedlicher Bauart das sichere und effektive Einbringung von Energie zum Vermischen unterschiedlicher Medien ermöglicht. Der erfindungsgemäße Adapter stabilisiert die Spritzen beim kräftiges Hin- und Herpumpen der Substanzen zwischen den Spritzen und verhindert das Durchbrechen des System auf Höhe des Adapters und im Bereich des Spritzenkonus.

Überraschenderweise hat sich herausgestellt, dass diese Stabilisierung auch dann eintritt, wenn nicht gleiche Spritzentypen verwendet werden, sonder Spritzen unterschiedlicher Bauart.

Die Grundidee des erfindungsgemäßen Adapters besteht darin, dass nicht nur der Konus der Spritzen im Adapter fixiert ist, sondern auch ein Anteil des Spritzenzylinders vom Adapter teilweise umschlossen und damit stabilisiert wird. Die Bohrung im Adapter ist nicht wie zu erwarten rund, sondern länglich . Dies ermöglicht die stabile Führung und Fixierung auf etwa die Hälfte des Umfanges des Spritzenkolbens beliebiger Bauart.

Um die universelle Anwendbarkeit des erfindungsgemäßen Adapters und damit der Mischeinrichtung zu ermöglichen, wird vorgeschlagen, den Adapter so zugestalten, dass die jeweiligen Anschlüsse als Luer- Lock weiblich-weiblich oder Luer-Lock männlich-weiblich oder Luer-Lock männlich-männlich ausgebildet sind. Das heißt, entweder sind die freien Enden beide als weibliche Anschlüsse, wie in dem gezeigten Beispiel oder ein Ende als männlicher Anschluss mit einem entsprechenden Außenkegel und das andere Ende als weiblicher Anschluss ausgebildet. Oder beide freien Enden sind als männliche Anschlüsse ausgebildet. Des weiteren ist bevorzugt, den Adapter im Anschlussbereich so auszubilden, dass er an handelsübliche Spritzen mit Luer-Lock-Kegel nach, DIN 13090, insbesondere für Spritzen der Größen 2 ml bis 50 ml montiert werden kann.

Ein nicht zu übersehender Vorteil der Erfindung ist darin zu sehen, dass der Adapter bei der Herstellung oder nachträglich mit Mischelementen versehen werden kann. Hierzu werden in den Fließkanal statische oder flexible Widerstände, Schikanen oder Blenden eingebracht.

Der erfindungsgemäße Spritzen-Adapter besitzt auf jeder Seite zwei versetzte, ineinander übergehende Bohrungen mit dem Zweck, auch nicht baugleiche Spritzen beim Verbinden zu führen und zu fixieren. In der Schnittmenge der ineinander übergehenden Bohrungen ist der Fließkanal mit kleinerem Durchmesser positioniert. Die Wände der größeren Bohrungen fixieren und stabilisieren die Spritzen während des Mischvorganges und verhindern das Durchbrechen oder Abbrechen. Die Wände der Führungsbohrungen sollen mindest bis zur 1-ml Markierung der Spritzen reichen. Mit zunehmender Wandhöhe steigt die Stabilität des Systems.

Gemäß einer bevorzugten Ausführungsform der Erfindung ist der Spritzen-Adapter dadurch gekennzeichnet, dass im dünneren Fließkanal beliebig geformte Schikanen, Hindernisse, Widerstände eingebaut sind. Diese Schikanen, Hindernisse, Widerstände können unlöslich mit dem Spritzen-Adapter verbunden sein oder aber als Stecklinge wechselbar im Fließkanal positioniert sein. Über die Vorgabe des Bauvolumens der Schikanen, Hindernisse, Widerstände kann das Gasvolumen im Fließkanal definiert werden.

Die Erfindung stellt einen Adapter für handelsübliche Spritzen bereit, der es gestattet, verschiedenste Stoffe (flüssig, gasförmig) unter genau definierten Vorgaben mittels zweier Spritzen effektiv und reproduzierbar zu durchmischen oder mit Energie zu beaufschlagen. Die Qualität der durch Mischung bzw. Energiebeaufschlagung ist mittels der variablen Schikanen und Widerstände auf einfachem Wege reproduzierbar und darstellbar. Gegenstand der Erfindung ist somit auch die Verwendung des erfindungsgemäßen Spritzen-Adapters zur Mischung von Stoffen mittels zweier Spritzen.

Der erfindungsgemäße Spritzenadapter ermöglicht eine reproduzierbare und damit zwangsläufig ordnungsgemäß durchführbare effektive Durchmischung von entsprechenden Diagnostika und Therapeutika bei definiert vorgegebener einzuarbeitender Gasmenge.

Der erfindungsgemäße Spritzenadapter ist nicht nur auf ein spezielles Therapeutikum oder diagnostisches Mittel zur Aufbereitung geeignet, sondern in universeller Weise für die unterschiedlichsten mittels einer Injektion zu verabreichenden Mittel geeignet, die aus flüssigen, pastösen oder flüssigen und pulvrigen oder flüssigen, pastösen und gasförmigen Medien zusammengesetzt und homogenisiert werden müssen.

Die Erfindung soll anhand eines Ausführungsbeispiels näher beschrieben werden, ohne sie auf dieses Beispiel zu begrenzen.

### Ausführungsbeispiel

Ein Ausführungsbeispiel des erfindungsgemäßen Adapters wird anhand der Figuren beschrieben. In diesen zeigt:
- Figur 1: eine erste Ausführungsform des Adapters in Frontalebene und Seitenschnitt,
- Figur 2: eine erste Ausführungsform des Adapters in 3-D Animation,
- Figur 3: eine Fotomontage der Verbindung zweier baugleicher Spritzen, wobei die Spritzenkoni exzentrisch angeordnet sind,
- Figur 4: eine Fotomontage der Verbindung zweier baugleicher Spritzen, wobei die Spritzenkoni zentrisch angeordnet sind und
- Figur 5: eine Fotomontage der Verbindung zweier nicht baugleicher Spritzen Spritzenkonus einmal zentrisch und einmal exzentrisch angeordnet

Der Adapter der ersten Ausführungsform in Figur 1 und Figur 2 weist einen Zentralkanal mit balkenartigen Schikanen auf. Die größeren Bohrungen für die Aufnahme und Fixierung der Spritzenzylinder ergeben sich aus der Schnittmenge zweier gleich großer Bohrungen. Diese Gesamtbohrung an jeder Seite des Adapters ist damit nicht rund.

## Patentansprüche

1. Spritzen-Adapter, umfassend auf jeder Seite zwei versetzte, ineinander übergehende Bohrungen, wobei eine längliche Bohrung ausgebildet wird, die in der Schnittmenge der beiden ineinander übergehenden Bohrungen ein Fließkanal mit kleinerem Durchmesser als dem Durchmesser der Bohrungen enthält.

2. Spritzen-Adapter nach Anspruch 1, **dadurch gekennzeichnet, dass** die jeweiligen Anschlüsse als Luer- Lock weiblich-weiblich oder Luer-Lock männlich-weiblich oder Luer-Lock männlich-männlich ausgebildet sind.

3. Spritzen-Adapter nach Anspruch 1, **dadurch gekennzeichnet, dass** Luer-Lock-Kegel nach DIN 13090 angeschlossen werden können.

4. Spritzen-Adapter nach einem der Ansprüche 1 bis 3, **dadurch gekennzeichnet, dass** er zusätzlich statische oder flexible Widerstände, Schikanen oder Blenden enthält.

5. Spritzen-Adapter nach Anspruch 4, **dadurch gekennzeichnet, dass** die Schikanen, Hindernisse, Widerstände unlöslich mit dem Spritzen-Adapter verbunden sind oder aber dass die Schikanen, Hindernisse, Widerstände als Stecklinge und wechselbar im Fließkanal positioniert sind.

6. Spritzen-Adapter nach Anspruch 5, **dadurch gekennzeichnet, dass** über die Vorgabe des Bauvolumens der Schikanen, Hindernisse, Widerstände das Gasvolumen im Fließkanal defmiert werden kann.

7. Verwendung des Spritzen-Adapters gemäß einem der Ansprüche 1 bis 6 zur Mischung von Stoffen mittels zweier Spritzen.

8. Verwendung nach Anspruch 7 zur Durchmischung von Diagnostika und Therapeutika bei definiert vorgegebener einzuarbeitender Gasmenge.

9. Verwendung nach Anspruch 7 zur Zusammensetzung oder Homogenisierung für unterschiedliche mittels einer Injektion zu verabreichenden Mittel, die aus flüssigen, pastösen oder flüssigen und pulvrigen oder flüssigen, pastösen und gasförmigen Medien bestehen.

## Claims

1. A syringe adapter comprising on each side two offset bores blending into each other with an elongate bore being formed which contains in the intersection of the two bores blending into each other a flow channel with smaller diameter than the diameter of the bores.

2. A syringe adapter according to claim 1, **characterized in that** the respective connections are formed as luer lock female-female or luer lock male-female or luer lock male-male.

3. A syringe adapter according to claim 1, **characterized in that** luer lock cones can be connected pursuant to DIN 13090.

4. A syringe adapter according to any one of the claims 1 to 3, **characterized in that** it comprises in addition static or flexible resistances, baffles or screens.

5. A syringe adapter according to claim 4, **characterized in that** the baffles, obstructions, resistances are unremovably connected with the syringe adapter or else that the baffles, obstructions, resistances are positioned in the flow channel as replaceable male plugs.

6. A syringe adapter according to claim 5, **characterized in that** via specification of the construction volume of the baffles, obstructions, resistances the gas volume in the flow channel can be defined.

7. Utilization of the syringe adapter according to any one of the claims 1 to 6 for mixing of substances by means of two syringes.

8. Utilization according to claim 7 for mixing of diagnostic products and therapeutics at predefined gas quantity to be integrated.

9. Utilization according to claim 7 for composition and homogenization for different agents to be administered by injection which are composed of liquid, pasty or liquid and powdery or liquid, pasty and gaseous media.

## Revendications

1. Adaptateur de seringue comprenant de chaque côté deux alésages décalés passants les uns dans les autres formant un alésage allongé contenant dans l'intersection des deux alésages passants les uns dans les autres un canal d'écoulement avec un diamètre plus petit que le diamètre des alésage.

2. Adaptateur de seringue selon la revendication 1, **caractérisé en ce que** les raccords respectifs sont conformés en Luer-Lock femelle-femelle ou Luer-Lock mâle-femelle ou Luer-Lock mâle-mâle.

3. Adaptateur de seringue selon la revendication 1, **caractérisé en ce que** des cônes Luer-Lock selon DIN 13090 peuvent être raccordés.

4. Adaptateur de seringue selon l'une des revendications 1 à 3, **caractérisé en ce qu'**il comprend en outre des résistances, chicanes ou écrans statiques ou flexibles.

5. Adaptateur de seringue selon la revendication 4, **caractérisé en ce que** les chicanes, obstacles, résistances sont reliés avec l'adaptateur de seringue d'une manière non amovible ou bien que les chicanes, obstacles, résistances sont positionnés dans le canal d'écoulement en tant qu'éléments mâles interchangeables.

6. Adaptateur de seringue selon la revendication 5, **caractérisé en ce que** le volume de gaz dans le canal d'écoulement peut être défini par la spécification du volume de construction des chicanes, des obstacles, des résistances.

7. Utilisation de l'adaptateur de seringue selon l'une des revendications 1 à 6 pour mélanger des matières au moyen des deux seringues.

8. Utilisation selon la revendication 7 pour mélanger des diagnostiques et des médications dans le cas d'une quantité de gaz prédéfinie à intégrer.

9. Utilisation selon la revendication 7 pour composition ou homogénéisation pour des agents différents à administrer par injection comportant des milieux liquides, pâteux ou liquides et poudreux ou liquides, pâteux et gazeux.
